# FASCICULE DE BREVET EUROPEEN

(11) **EP 2 556 330 B1**
(45) Date de publication et mention de la délivrance du brevet: **11.11.2015**
(21) Numéro de dépôt: 11717706.3
(22) Date de dépôt: 07.04.2011
(51) Int. Cl.: F42D 3/00

(54) **DISPOSITIF DE DÉCLENCHEMENT D'AVALANCHE**
VORRICHTUNG ZUR AUSLÖSUNG EINER LAWINE
DEVICE FOR SETTING OFF AN AVALANCHE

(30) Priorité: 09.04.2010 FR 1052682
(43) Date de publication de la demande: 13.02.2013
(73) Titulaire: Technologie Alpine De Securite - TAS, 73800 Sainte-Helene-du-Lac (FR)
(72) Inventeur: FARIZY, Bruno, F-73250 St Jean de la Ponte (FR); NEUVILLE, Jean-Marc, F-38360 Sassenage (FR); BERTHET-RAMBAUD, Philippe, F-73390 Chateauneuf (FR); ROUX, Pascal, F-38700 Le Sappey en Chartreux (FR)
(74) Mandataire: Verriest, Philippe
(86) Numéro de dépôt international: PCT/FR2011/050786
(87) Numéro de publication internationale: WO 2011/124854

(56) Documents cités:
- WO-A1-2007/096524
- WO-A2-2009/080977
- FR-A1- 2 636 729
- US-A1- 2006 254 449

## Description

La présente invention concerne un dispositif de déclenchement d'avalanches et notamment d'avalanches de neige.

Un tel dispositif est utilisé pour déclencher préventivement des avalanches dans des emplacements où l'accumulation de neige pourrait entrainer des risques d'avalanches importants mettant en péril des biens ou des personnes, notamment en liaison avec l'existence d'infrastructures de transport, de domaines skiables, de zones habitées ou minières.

Des dispositifs et des techniques pour déclencher de façon volontaire des avalanches sont déjà connus.

Une première technique consiste à faire placer des charges explosives par un opérateur à l'endroit précis où l'on veut déclencher l'avalanche. Ce placement peut se faire soit à partir d'un hélicoptère par lancer, soit à partir du sol, la charge pouvant être alors déposée, glissée ou lancée à l'endroit adéquat. La mise à feu de la charge, dans les deux cas, est généralement obtenue par mèche lente ou électriquement.

Les risques inhérents à cette technique sont importants. En plus des risques directement liés à la manipulation d'explosifs, l'opérateur doit, pour le placement de charges explosives intervenant directement au sol, se rendre dans des zones souvent escarpées dont le manteau neigeux est instable. Ces interventions doivent parfois se faire, en outre, que ce soit pour les placement de charges au sol ou héliportés, dans des conditions climatiques délicates.

Pour réduire ces risques liés au déplacement sur la zone de tir, des techniques de déclenchement à distance ont été mises en place.

Des techniques de déclenchement à distance utilisent des armes militaires telles que des lance-roquettes ou des lanceurs d'obus pour provoquer l'explosion sur site. Ce type de dispositif n'est pas adapté à certaines législations, comme la législation française, qui interdisent le stockage de charges amorcées.

Le dispositif connu sous la dénomination commerciale CATEX utilise un système de câble transporteur d'explosifs passant au dessus d'un ou plusieurs couloirs d'avalanches. Ce type de solution s'il permet de limiter les risques liés au déplacement sur les lieux du déclenchement de l'avalanche, n'apporte aucune solution concernant la manipulation et le stockage d'explosifs. Ce dispositif nécessite, de plus, l'installation onéreuse d'un système de pylônes supportant le câble transporteur, ceci sur des distances qui peuvent être très grandes.

Une voie pour réduire les risques liés à la manipulation des explosifs est l'emploi de gaz explosifs pour générer une onde de choc servant à déclencher l'avalanche.

Selon ce principe sont connus des dispositifs transportables qui peuvent être amenés sur site par héliportage. Ces dispositifs, décrits dans les documents WO 2007/096524 et WO 2009/080977, utilisent tous deux un mélange de gaz explosifs afin de déclencher une explosion au-dessus du manteau neigeux. On peut plus précisément citer le dispositif décrit dans le document WO 2009/080977, qui forme un point de départ pour la revendication 1. Ce dispositif se présente sous la forme d'une enceinte de confinement ouverte vers le bas et destinée à être suspendue à un hélicoptère par une élingue. Cette enceinte est donc amenée par l'hélicoptère au-dessus du manteau neigeux, dans la zone où une avalanche doit être déclenchée. Pour déclencher une avalanche, cette enceinte est emplie d'un mélange gazeux explosif plus léger que l'air. Ce mélange est ensuite mis à feux, le plus souvent électriquement, pour générer une explosion. L'onde de choc, qui en découle, vient alors ébranler le manteau neigeux et déclencher une avalanche. Le principal avantage de ces dispositifs est de pouvoir être utilisés sur des zones non préalablement équipées et ceci sans aucune manipulation d'explosif. Les inconvénients restent ceux inhérents à l'utilisation de l'hélicoptère, à savoir les coûts d'exploitation qui restent importants et l'impossibilité d'intervenir par mauvais temps.

Un autre type de dispositif est celui connu sous la dénomination GAZEX. Ce type de dispositif, décrit dans le document FR 2 636 729, comprend un tube exploseur à fond fermé monté sur un support en béton et dont l'ouverture est dirigée en direction du manteau neigeux. Un circuit de gaz est utilisé pour remplir le tube exploseur de gaz comburant et de gaz carburant qu'un dispositif d'allumage, avantageusement monté à l'arrière du tube exploseur, permet d'allumer. L'onde de choc de l'explosion qui en résulte est alors dirigée, par l'ouverture du tube, en direction du manteau neigeux déclenchant ainsi l'avalanche. Ce type de dispositif comprend une réserve de gaz suffisante pour une saison installée dans un local technique adjacent et un système de mise à feu commandé à distance, qui lui permettent d'obtenir, entre autres avantages, une complète autonomie et d'offrir une sécurité parfaite pour l'opérateur. L'installation fixe de ce dispositif permet, en outre, de garantir une puissance suffisante, reproductive et pérenne pour la protection de couloirs d'avalanches de tailles importantes. Les principaux inconvénients liés à ce type de dispositif sont la nécessité de réaliser une installation lourde demandant une opération de génie civil importante pour le dispositif en lui-même, le local technique adjacent et les canalisations de liaison les reliant et la nécessité de réaliser sa maintenance sur le site d'installation qui est, par définition, difficilement accessible.

Le document US2006/0254449 décrit un dispositif de déclenchement d'avalanches comprenant un pied ancré au sol, sur lequel est engagé un mât tubulaire portant des réservoirs de gaz alimentant un réceptacle mélangeur de gaz, dans lequel est réalisée la mise à feu du mélange gazeux.

La présente invention vise à remédier à ces inconvénients.

Le problème technique à la base de l'invention consiste donc à fournir un dispositif de déclenchement d'avalanche qui, possédant les qualités d'une installation fixe telle que le GAZEX, nécessite une installation moins couteuse et permette une maintenance facilitée.

A cet effet, l'invention concerne un dispositif de déclenchement d'avalanche comportant un support destiné à être fixé à flanc de montagne, par exemple sur un massif béton, et une enceinte dont une extrémité est ouverte, cette enceinte étant montée sur le support, ladite extrémité ouverte de l'enceinte étant destinée, en conditions d'utilisation, à être tournée vers le manteau neigeux, le dispositif comportant en outre des moyens de remplissage de l'enceinte par un mélange gazeux explosif, des moyens de mise à feu agencés pour déclencher l'explosion dudit mélange et un système de communication à distance, caractérisé en ce que :
- l'enceinte est montée de façon amovible sur le support, par emboîtement de sa face intérieure, destinée à recevoir le mélange gazeux, sur une pièce d'appui du support ajourée et tournée vers le haut,
- et l'enceinte est énergétiquement autonome, et porte, à cet effet, des moyens de stockage de gaz destinés à former le mélange gazeux et les moyens de mise à feu du mélange gazeux.

L'utilisation d'un dispositif de déclenchement d'avalanche énergétiquement autonome dont l'enceinte amovible porte les moyens de stockage de gaz et les moyens de mise à feux permet, en démontant l'enceinte de son support, de déporter toutes les opérations de maintenance et de rechargement sur un site plus accessible que celui où est installé le dispositif. En outre, en période estivale, l'enceinte peut être démontée de son support ce qui limite les nuisances visuelles sur le site d'exploitation. La disposition des moyens de stockage de gaz sur l'enceinte et non dans un local technique déporté permet également une réduction des coûts d'installation d'un tel dispositif.

Il doit être noté que le dispositif est très simple, puisque la face intérieure de l'enceinte forme à la fois la chambre de réception du mélange gazeux explosif et les moyens de montage de l'enceinte sur le support.

Compte tenu des structures respectives de l'enceinte et du support( le montage et le démontage sont effectués simplement et rapidement, dans la mesure où le montage est réalisé par simple emboîtement de la face intérieure de l'enceinte sur la pièce d'appui du support. Les opérations de montage et de démontage se limitent dons à de simples translations suivant un axe faiblement incliné par rapport à la verticale, et peuvent être réalisées par exemple par déplacement de l'enceinte au bout d'une élingue fixée à un hélicoptère.

Avantageusement, la face intérieure de l'enceinte présente une forme générale tronconique, le support comporte un pied ancré dans le sol dont l'extrémité supérieure est équipée d'une pièce d'appui de l'enceinte comportant une embase en forme de couronne à partir de laquelle s'étend vers le haut une partie tronconique de même conicité que la paroi intérieure de l'enceinte.

L'utilisation, pour le montage de l'enceinte sur le support, d'une pièce d'appui présentant une embase en forme de couronne sur laquelle s'étend une partie tronconique de même conicité que l'enceinte, permet une installation stable de l'enceinte en assurant un maintien parfait de l'enceinte sur le support.

Avantageusement, la partie supérieure de la pièce d'appui comprend plusieurs montants convergents vers le haut dont les extrémités inférieures sont fixées sur l'embase en forme de couronne.

L'utilisation de montants pour la partie tronconique de la pièce d'appui, permet d'obtenir un soutien de l'enceinte sur tout ou partie de la hauteur de l'enceinte tout en offrant une structure légère.

Préférentiellement, la pièce d'appui comporte des moyens de guidage de l'enceinte tels que des patins ou des roulettes.

L'utilisation de moyens de guidage tels que des patins ou des roulettes permet, lors de l'installation de l'enceinte sur le support, de guider celle-ci en évitant l'intervention d'un opérateur à proximité du support lors de cette opération.

De manière avantageuse, sur la face extérieure de l'enceinte sont fixés des équipements fonctionnels du dispositif, ces équipements comprenant notamment les moyens de stockage de gaz tels qu'au moins une bouteille d'hydrogène et au moins une bouteille d'oxygène, des moyens de remplissage en gaz de l'enceinte, tels que des détendeurs et des électrovannes, des moyens de commandes, tels qu'un microcontrôleur, des équipements de stockages d'énergie électrique, tels que des batteries et des moyens de mise à feux, une coque de protection étant prévues autour.

La disposition des équipements fonctionnels du dispositif, tels que, par exemple, les bouteilles de gaz, les moyens de remplissage et les équipements de stockage d'énergie électrique, sur l'enceinte amovible du dispositif permet de pouvoir effectuer leur maintenance sur un site plus accessible que celui où est installé le dispositif

Préférentiellement, les équipements fonctionnels sont fixés sur la face extérieure de l'enceinte au moyen de supports amortissants.

Cette disposition des équipements fonctionnels sur des supports amortissants disposés sur l'extérieur de l'enceinte permet de limiter les conséquences des explosions sur le circuit de gaz et le circuit électrique.

Avantageusement, le dispositif comprend un système de sécurité, tel qu'un contact électrique, contrôlant les moyens de mise à feux et les moyens de remplissage de manière à rendre inopérants ces derniers lorsque l'enceinte n'est pas installée sur le support.

Un tel système de sécurité permet un transport sécurisé de l'enceinte entre le site de maintenance et le site d'installation du dispositif puisque bloquant toute possibilité de déclenchement de l'explosion lorsque l'enceinte n'est pas proprement installée sur son support.

Préférentiellement, le dispositif comprend un système de mesure vibratoire, tel qu'un accéléromètre ou un sismomètre.

Un tel système de mesure vibratoire offre un moyen de vérification du déclenchement de l'explosion lors de l'utilisation du dispositif.

De manière avantageuse, l'enceinte est équipée de moyens de fixation d'une élingue d'un engin de transport tel qu'un hélicoptère, les moyens de fixation de l'élingue comportant d'une part un anneau de forme aplatie fixé à l'extrémité supérieure de l'enceinte et d'autre part un dispositif d'accrochage qui, destiné à être fixé à l'extrémité de l'élingue, comporte un crochet ouvrant situé au centre d'une enveloppe conique, dont l'extrémité supérieure présente une ouverture de forme oblongue complémentaire de la forme de l'anneau.

De tels moyens de fixation d'une élingue permettent d'effectuer l'accrochage de l'enceinte sur l'élingue équipant un engin de transport, tel qu'un hélicoptère, sans intervention directe d'un opérateur sur le site. Une telle possibilité permet une sécurisation de cette opération qui peut être dangereuse pour un opérateur au sol en raison du poids de l'enceinte.

Préférentiellement, la pièce d'appui est montée pivotante sur le pied du support.

De manière avantageuse, le support comprend des moyens de réglage de l'inclinaison de la pièce d'appui par rapport au pied de manière à régler la disposition de l'ouverture de l'enceinte par rapport au manteau neigeux.

Un tel montage pivotant de la pièce d'appui permet d'obtenir l'inclinaison adéquate de l'enceinte et donc de son ouverture par rapport au manteau neigeux pour guider au mieux l'onde de choc de l'explosion en vue du déclenchement d'une avalanche par le dispositif.

Avantageusement le support comprend sur sa périphérie des organes de repérage destinés au guidage d'un hélicoptère lors de l'installation ou du démontage de l'enceinte sur le support.

De tels organes permettent au pilote d'hélicoptère venant, soit réaliser la mise en place de l'enceinte, soit la reprise de l'enceinte pour réaliser une opération de maintenance, de repérer le support et ainsi placer l'enceinte sur le support ou le dispositif de fixation sur les moyens d'accrochage présents sur l'enceinte rapidement sans une longue opération de repérage.

De manière avantageuse, le dispositif est rendu énergétiquement autonome par des moyens de production énergétique, tels que des panneaux solaires ou une éolienne.

L'utilisation de moyens de productions énergétiques tels que des panneaux solaires ou une éolienne, permet de limiter les interventions de maintenance sur le dispositif puisque l'apport énergétique supplémentaire de ces moyens permet d'augmenter la durée entre chaque opération de recharge des moyens de stockage électrique.

De toute façon l'invention sera bien comprise à l'aide de la description qui suit en référence au dessin schématique annexé représentant, à titre d'exemple non limitatif, une forme d'exécution de ce dispositif de déclenchement d'avalanche.
Figure 1 est une vue en perspective de coté d'un flanc de montagne équipé du dispositif lors de la mise en place de l'enceinte sur son support ;
Figure 2 est une vue en perspective de l'enceinte du dispositif, la coque extérieure étant partiellement ôtée ;
Figure 3 est une vue en perspective à échelle agrandie du système d'accrochage de l'enceinte à une élingue de transport.

La figure 1 est une vue de coté d'un flanc de montagne 1 équipé d'un dispositif 2 de déclenchement d'avalanche selon l'invention, lors de l'installation de l'enceinte 3 sur un support 4. Un tel dispositif 2 comprend une enceinte 3 montée sur un support 4 destiné à être fixé sur le flanc de montagne 1. Le dispositif 2 comporte en outre des moyens de stockage de gaz 5,6, des moyens de remplissage de l'enceinte par un mélange gazeux explosif 7, des moyens de mise à feux agencés pour déclencher l'explosion du dit mélange, un système de communication à distance disposée dans un boitier 8 et des moyens de stockage d'énergie électrique 9.

Le support comprend un pied 10 sensiblement vertical fixé sur le flanc de la montagne 1 au moyen d'une embase 11. Cette embase 11 peut être fixée sur un socle en béton. L'extrémité supérieure de ce pied 10 est équipée d'une pièce d'appui 12 de l'enceinte comportant une embase 13 en forme de couronne à partir de laquelle s'étend vers le haut une partie tronconique 14 de même conicité que la paroi intérieure de l'enceinte 3. La pièce d'appui 12 est montée pivotante sur le pied 10 au moyen d'un axe 15. La liaison de la pièce d'appui 12 sur le pied 10 comporte également des moyens de réglage 16 de l'inclinaison tels que, par exemple, des vérins à vis 16. Ces vérins 16 ont une de leurs extrémités reliée au pied 10 et la deuxième à la périphérie de l'embase 13 de la pièce d'appui 12. Ils forment des appuis supplémentaires pour la pièce d'appui 12 sur le pied 10. L'inclinaison de la pièce d'appui 12 peut donc être réglée en modifiant la longueur des vérins à vis 16.

La partie tronconique 14 de la pièce d'appui 12 comprend trois montants 17 convergents vers le haut dont les extrémités inférieures sont fixées sur l'embase 13 en forme de couronne. Ces trois montants 17 sont équipés d'une pluralité de roulettes 18 dont les axes de rotation sont perpendiculaires aux montants 17 de la pièce d'appui 12 et tangentiels à l'enveloppe conique de la partie tronconique 13. Ainsi, lors de l'installation de l'enceinte 3 sur le support 4, les parois intérieures de l'enceinte 3 peuvent glisser le long de ces roulettes 18 avec des frottements réduits.

Le support, en fonction des besoins, peut être équipé d'organes de repérage destinés au guidage d'un hélicoptère lors de l'installation ou du démontage de l'enceinte 3 sur le support 4. Ces organes permettent au pilote d'hélicoptère, lors de l'approche du support 4, de repérer le support 4. Le support 4 peut être également équipée de marches pieds, permettant ainsi, si besoin est, à un opérateur de venir décrocher/accrocher l'enceinte 3 lors de son installation/démontage vis-à-vis du support 4.

Comme illustré sur la figure 2, l'enceinte 3 est une enceinte 3 métallique de forme générale tronconique dont la base 19 est ouverte. Cette base 19 ouverte est destinée, lorsque l'enceinte 3 est installée sur le support 4, à être tournée vers le manteau neigeux. Cette enceinte 3 supporte sur sa face extérieure les équipements fonctionnels 5, 6, 7, 9 du dispositif tels que le stockage de gaz 5, 6 et les moyens de commande disposés dans le même boitier 8 que le système de communication à distance. Elle comporte également sur sa partie supérieure 20 des moyens de fixation 21 destinés à une élingue 22 d'un engin de transport tel qu'un hélicoptère. L'enceinte comprend en outre une coque de protection 23 disposée autour de l'enceinte et des équipements fonctionnels du dispositif.

Les équipements fonctionnels 5, 6, 7, 9 du dispositif comprennent les moyens de stockage de gaz 5, 6 d'un gaz carburant et d'un gaz comburant, tels qu'une bouteille d'hydrogène 5 et une bouteille d'oxygène 6, les moyens de distribution de gaz 7 qui, étant reliés aux moyens de stockage de gaz 5, 6, peuvent être des détendeurs et des électrovannes, des moyens de mise à feux du mélange gazeux obtenu par les moyens de distribution 7, tels que par exemple, un système piézoélectrique d'une bougie, un dispositif permettant de créer une étincelle ou une résistance de chauffage, des moyens de commande, tels qu'un microcontrôleur, qui commande les moyens de distribution 7 et les moyen de mise à feux, un système de communication à longue distance utilisant généralement la téléphonie mobile ou la radio, des systèmes de mesures, des équipements de sécurité et un ensemble de batteries 9. Cet ensemble d'équipements 5, 6, 7, 9 est disposé sur des supports amortissants sur l'extérieur de l'enceinte pour limiter les conséquences des explosions sur le circuit de gaz et le circuit électrique.

La coque de protection 23 est installée autour de l'ensemble des équipements fonctionnels 5, 6, 7, 9 disposés sur le pourtour de l'enceinte 3 pour les protéger des intempéries et des risques de chocs inhérents aux opérations d'héliportage. Pour ce faire la coque 23, d'une forme générale ovoïde, entoure l'enceinte 3, une ouverture sur son fond étant ménagée pour fixer la coque 23 sur le pourtour de la base ouverte 19 de l'enceinte 3. Une ouverture sur sa partie supérieure est également ménagée pour permettre le passage des moyens de fixation 21. La partie basse de la coque 23 est réalisée en un matériau pouvant supporter les chocs multiples liés au transport héliporté, tel que par exemple, de l'acier, et la partie supérieure est réalisée en matériau plus léger tel qu'en matériau composite.

Les moyens de fixation 21, destinés à une élingue 22, présents sur le dispositif 2, comprennent, comme illustré sur la figure 3, d'une part un anneau allongé 21 de forme aplatie fixé à l'extrémité supérieure 20 de l'enceinte 3 et d'autre part un dispositif d'accrochage 24 qui est destiné à être fixé à l'extrémité de l'élingue 22. Ce dispositif d'accrochage comporte un crochet 25 ouvrant situé au centre d'une enveloppe conique 26, dont l'extrémité supérieure 27 présente une ouverture de forme oblongue complémentaire de la forme de l'anneau 21.

Le dispositif 2 comprend également des équipements de sécurité et de contrôle pour sécuriser et contrôler le fonctionnement du dispositif 2. Ainsi, l'enceinte 3 est équipée de systèmes de sécurité, tel qu'un contact électrique disposé sur l'ouverture de l'enceinte 19 en contact avec la pièce d'appui 12, contrôlant les moyens de mise à feu et les moyens de remplissage de manière à rendre inopérant ces derniers lorsque l'enceinte 3 n'est pas installée sur le support 4. Le dispositif comprend en outre, pour contrôler l'effectivité du déclanchement d'une avalanche, un système de mesure vibratoire tel qu'un accéléromètre ou un sismomètre permettant de mesurer les vibrations de l'enceinte liées au déclenchement de l'explosion. Le dispositif peut également comporter des moyens de mesures des conditions extérieures tels qu'une station météo.

Le dispositif 2 comprend également des moyens de stockage d'énergie électrique 9 disposés sur l'enceinte 3, tels que des batteries 9 qui le rendent énergétiquement autonome. Ces moyens peuvent être couplés avec des moyens de production énergétique, tels que des panneaux solaires ou une éolienne. Ces moyens peuvent être disposés sur la coque de l'enceinte 23.

Les opérations de l'installation d'une enceinte 3 sur le support 2 sont réalisées comme suit. L'enceinte 3, dont les moyens de stockage électrique 9 et de gaz 5, 6 sont pré-chargés, est installée au bout d'une élingue 22 d'un hélicoptère, au moyen d'un crochet dont l'ouverture et la fermeture sont préférentiellement contrôlées électriquement depuis l'hélicoptère, et des moyens de fixation 21 disposés sur l'enceinte 3. Elle est amenée au dessus du support 4. Lors de cette approche, le pilote utilise les organes de repérage disposés autour du support 4 pour placer l'enceinte 3 précisément au dessus du support 4, l'ouverture 19 de l'enceinte 3 alignée avec la partie tronconique 14 de la pièce d'appui 12. L'enceinte 3 est ensuite descendue le long de la partie complémentaire 14 présente sur la pièce d'appui 12 avec une friction réduite au minimum par la présence des roulettes 18 sur cette pièce 12. Lors de cette descente, l'enceinte 3 vient en appui sur l'embase 13 de la pièce de support 12. L'enceinte 3, ainsi mise en place, est détachée soit en ouvrant le crochet commandé électriquement soit par l'intervention d'un opérateur qui, utilisant les marches-pieds présents sur le support 4, vient ouvrir le crochet. L'enceinte 3 en place et le système de sécurité étant désenclenché par l'appui de l'enceinte 3 sur la pièce d'appui 12 du support 4, est prête à l'utilisation.

Lors du déclenchement par le dispositif 2 d'une avalanche préventive, un opérateur, en sécurité sur un lieu éloigné du site d'installation, envoie la commande de déclenchement au dispositif 2 en utilisant le système de communication à distance. Ces ordres sont traités par le microcontrôleur qui, en fonction de ces ordres, ouvre pendant une durée prédéterminée les électrovannes de gaz du gaz comburant et du gaz carburant. Ces gaz, généralement de l'hydrogène et de l'oxygène, choisis plus léger que l'air, emplissent l'enceinte 3. Le mélange voulu atteint, le microcontrôleur commande les moyens de mise à feu pour déclencher l'explosion. L'onde de choc de l'explosion est focalisé en direction du manteau neigeux. L'énergie ainsi transmise au manteau neigeux, déjà instable, permet de détacher la neige et de déclencher une avalanche préventive. Lors de cette explosion l'onde de choc de l'explosion transmet une partie de son énergie à l'enceinte 3 en exerçant sur celle-ci une poussée vers le haut. L'enceinte 3 se déplace alors vers le haut en restant en contact avec les montants 17 de la pièce d'appui 12. La hauteur maximale atteinte, l'enceinte 3, guidée par les moyens de guidage 18 que sont les roulettes 18 disposées sur les montants 17 de la pièce d'appui 12, redescend et se replace en contact avec l'embase 13 de la pièce d'appui 12. Ce mouvement de l'enceinte 3 est enregistré par le système de mesure vibratoire puis transmis, par le système de communication à longue distance, à l'opérateur.

Lors d'opération de maintenance et de rechargement des moyens de stockage du dispositif 5, 6, 9, la procédure est la suivante. L'hélicoptère est amené sur site équipé de son élingue 22 et de la partie du système de fixation de l'élingue sur le dispositif 2. Il est positionné au dessus de l'enceinte 3, la base de l'enveloppe 26 conique du dispositif d'accrochage 24 en regard de l'anneau 21 équipant la partie supérieure 20 de l'enceinte 3. L'élingue 22 est descendue de manière à ce que l'enveloppe 26 conique enveloppe l'anneau 21, les bords de l'enveloppe 26 conique guidant l'anneau 21 au centre de l'enveloppe 26. L'ouverture oblongue 27 présente sur le haut de l'enveloppe 26 va, par la forme aplatie de l'anneau 21, faire tourner l'enveloppe 26 de manière à ce que l'anneau 21 pénètre dans cette ouverture 27. Cette rotation de l'enveloppe 26 permet de disposer convenablement le crochet 25 ouvrant par rapport à l'anneau 21 équipant l'enceinte 3. Dans cette position, comme l'illustre la figure 3, le crochet 25 s'ouvre pour accueillir l'anneau 21 et se referme en maintenant ainsi l'anneau 21. L'hélicoptère peut alors s'envoler en soulevant l'enceinte 3 pour la sortir du support 4. Elle est ensuite transportée sur le site de maintenance pour effectuer les opérations de maintenance et de rechargement nécessaires.

Comme il va de soi, l'invention ne se limite pas à la seule forme d'exécution de ce ce dispositif de déclenchement d'avalanche, décrite ci-dessus à titre d'exemple, elle en embrasse au contraire toutes les variantes de réalisation tel que par exemple l'utilisation d'une enceinte d'une forme autre que tronconique ou l'utilisation d'un gaz carburant autre que l'hydrogène.

## Revendications

1. Dispositif (2) de déclenchement d'avalanche comportant un support (4) destiné à être fixé à flanc de montagne (1), par exemple sur un massif béton, et une enceinte (3) dont une extrémité (19) est ouverte, cette enceinte (3) étant montée sur le support (4), ladite extrémité ouverte (19) de l'enceinte (3) étant destinée, en conditions d'utilisation, à être tournée vers le manteau neigeux, le dispositif (2) comportant en outre des moyens de remplissage (7) de l'enceinte (3) par un mélange gazeux explosif, des moyens de mise à feu agencés pour déclencher l'explosion dudit mélange et un système de communication à distance, l'enceinte (3) étant énergétiquement autonome, et portant, à cet effet, des moyens de stockage de gaz (5, 6) destinés à former le mélange gazeux et les moyens de mise à feu du mélange gazeux, **caractérisé en ce que** :
- l'enceinte (3) est montée de façon amovible sur le support (4), par emboîtement de sa face intérieure, destinée à recevoir le mélange gazeux, sur une pièce d'appui (12) du support (4), ajourée et tournée vers le haut.

2. Dispositif (2) selon la revendication 1, **caractérisé en ce que** la face intérieure de l'enceinte (3) présente une forme générale tronconique, et **en ce que** le support (4) comporte un pied ancré (10) dans le sol dont l'extrémité supérieure est équipée de la pièce d'appui (12) de l'enceinte (3), comportant une embase (13) en forme de couronne à partir de laquelle s'étend vers le haut une partie tronconique (14) de même conicité que la paroi intérieure de l'enceinte (3).

3. Dispositif (2) selon la revendication 2, **caractérisé en ce que** la partie supérieure (14) de la pièce d'appui (12) comprend plusieurs montants (17) convergents vers le haut dont les extrémités inférieures sont fixées sur l'embase (13) en forme de couronne.

4. Dispositif (2) selon la revendication 2 ou 3, **caractérisé en ce que** la pièce d'appui (12) comporte des moyens de guidage (18) de l'enceinte, tels que des patins ou des roulettes (18).

5. Dispositif (2) selon l'une des revendications 1 à 4, **caractérisé en ce que** sur la face extérieure de l'enceinte (3) sont fixés des équipements fonctionnels (5, 6, 7, 9) du dispositif (2), ces équipements (5, 6, 7, 9) comprenant notamment les moyens de stockage de gaz (5, 6) tels qu'au moins une bouteille d'hydrogène (5) et au moins une bouteille d'oxygène (6), des moyens de remplissage en gaz de l'enceinte (7), tels que des détendeurs et des électrovannes, des moyens de commandes, tels qu'un microcontrôleur, des équipements de stockage d'énergie électrique (9), tels que des batteries (9) et des moyens de mise à feu, une coque de protection (23) étant prévue autour des équipements.

6. Dispositif (2) selon la revendication 5, **caractérisé en ce que** les équipements fonctionnels (5, 6, 7, 9) sont fixés sur la face extérieure de l'enceinte (3) au moyen de supports amortissants

7. Dispositif (2) selon l'une des revendications 1 à 6, **caractérisé en ce qu'**il comprend un système de sécurité, tel qu'un contact électrique, contrôlant les moyens de mise à feu et les moyens de remplissage de manière à rendre inopérants ces derniers lorsque l'enceinte (3) n'est pas installée sur le support (4).

8. Dispositif (2) selon l'une des revendications 1 à 7, **caractérisé en ce qu'**il comprend un système de mesure vibratoire, tel qu'un accéléromètre ou un sismomètre.

9. Dispositif (2) selon l'une des revendications 1 à 8, **caractérisé en ce que** l'enceinte (3) est équipée de moyens de fixation d'une élingue (22) d'un engin de transport tel qu'un hélicoptère, les moyens de fixation de l'élingue comportant d'une part un anneau (21) de forme aplatie fixé à l'extrémité supérieure (20) de l'enceinte et d'autre part un dispositif d'accrochage (24) qui, destiné à être fixé à l'extrémité de l'élingue (22), comporte un crochet (25) ouvrant situé au centre d'une enveloppe (26) conique, dont l'extrémité supérieure (27) présente une ouverture de forme oblongue complémentaire de la forme de l'anneau (21).

10. Dispositif (2) selon la revendication 2 ou l'une des revendications 3 à 9 en combinaison avec la revendication 2, **caractérisé en ce que**, la pièce d'appui (12) est montée pivotante sur le pied (10) du support (4).

11. Dispositif (2) selon la revendication 10, **caractérisé en ce que** le support (4) comprend des moyens de réglage (16) de l'inclinaison de la pièce d'appui (12) par rapport au pied (10) de manière à régler la disposition de l'ouverture (19) de l'enceinte (3) par rapport au manteau neigeux.

12. Dispositif (2) selon l'une des revendications 1 à 11, **caractérisé en ce que** le support (4) comprend, sur sa périphérie, des organes de repérage destinés au guidage d'un hélicoptère lors de l'installation ou du démontage de l'enceinte (3) sur le support (4).

13. Dispositif (2) selon l'une des revendications 1 à 12, **caractérisé en ce qu'**il est rendu énergétiquement autonome par des moyens de production énergétique, tels que des panneaux solaires ou une éolienne.

## Patentansprüche

1. Vorrichtung (2) zum Auslösen einer Lawine, einen Träger (4) umfassend, der dazu bestimmt ist, am Hang eines Berges (1), beispielsweise auf einem Betonmassiv, befestigt zu werden, und ein Gehäuse (3), von dem ein Ende (19) offen ist, wobei dieses Gehäuse (3) auf dem Träger (4) montiert wird, und das besagte offene Ende (19) des Gehäuses (3) dazu bestimmt ist, unter Betriebsbedingungen, in Richtung der Schneedecke gedreht zu werden, und die Vorrichtung (2) darüber hinaus Mittel zum Füllen (7) des Gehäuses (3) mit einem explosiven Gasgemisch umfasst, Zündmittel, die angeordnet sind, um die Explosion des besagten Gemisches auszulösen und ein Fernkommunikationssystem, wobei das Gehäuse (3) energetisch autark ist und zu diesem Zweck Mittel zum Lagern von Gas (5, 6) in sich trägt, die dazu bestimmt sind, das Gasgemisch und die Zündmittel für das Gasgemisch zu bilden, **dadurch gekennzeichnet, dass**:
- das Gehäuse (3) abnehmbar auf dem Träger (4) montiert ist, durch das Einfügen seiner Innenseite, die dazu bestimmt ist, das Gasgemisch aufzunehmen, auf einem Auflageteil (12) des Trägers (4), das gelocht und nach oben gerichtet ist.

2. Vorrichtung (2) nach Anspruch 1, **dadurch gekennzeichnet, dass** die Innenseite des Gehäuses (3) eine allgemeine Kegelstumpfform aufweist, und dadurch, dass der Träger (4) einen im Boden verankerten Fuß (10) umfasst, dessen oberes Ende mit dem Auflageteil (12) des Gehäuses (3) ausgestattet ist, einen kranzförmigen Sockel (13) umfassend, aus dem sich nach oben hin ein Kegelstumpfabschnitt (14) mit derselben Kegeligkeit erstreckt, wie die Innenwand des Gehäuses (3).

3. Vorrichtung (2) nach Anspruch 2, **dadurch gekennzeichnet, dass** der obere Abschnitt (14) des Auflageteils (12) mehrere nach oben zusammenlaufende Ständer (17) umfasst, deren untere Enden auf dem kranzförmigen Sockel (13) befestigt sind.

4. Vorrichtung (2) nach Anspruch 2 oder 3, **dadurch gekennzeichnet, dass** das Auflageteil (12) Führungsmittel (18) für das Gehäuse, wie Kufen oder Rollen (18) umfasst.

5. Vorrichtung (2) nach einem der Ansprüche 1 bis 4, **dadurch gekennzeichnet, dass** auf der Außenseite des Gehäuses (3) Funktionseinrichtungen (5, 6, 7, 9) der Vorrichtung (2) befestigt sind, wobei diese Einrichtungen (5, 6, 7, 9) vor allem die Mittel zum Lagern von Gas (5, 6), wie zumindest eine Wasserstoffflasche (5) und zumindest eine Sauerstoffflasche (6) umfassen, Mittel zum Füllen des Gehäuses (7) mit Gas, wie Druckminderer und Magnetventile, Steuermittel, wie einen Mikrocontroller, eine Ausrüstung zum Speichern von elektrischer Energie (9), wie Batterien (9), und Zündmittel, wobei um die Einrichtungen herum eine Schutzschale (23) vorgesehen ist.

6. Vorrichtung (2) nach Anspruch 5, **dadurch gekennzeichnet, dass** die Funktionseinrichtungen (5, 6, 7, 9) mit schwingungsdämpfenden Halterungen an der Außenseite des Gehäuses (3) befestigt sind.

7. Vorrichtung (2) nach einem der Ansprüche 1 bis 6, **dadurch gekennzeichnet, dass** sie ein Sicherheitssystem, wie einen Elektrokontakt, umfasst, der die Zündmittel und die Füllmittel steuert, um letztere unwirksam zu machen, wenn das Gehäuse (3) nicht auf dem Träger (4) angebracht ist.

8. Vorrichtung (2) nach einem der Ansprüche 1 bis 7, **dadurch gekennzeichnet, dass** sie ein Schwingungsmesssystem, wie einen Beschleunigungsmesser oder einen Seismometer umfasst.

9. Vorrichtung (2) nach einem der Ansprüche 1 bis 8, **dadurch gekennzeichnet, dass** das Gehäuse (3) mit Mitteln zum Befestigen eines Gehänges (22) eines Transportmittels, wie eines Helikopters ausgestattet ist, wobei die Befestigungsmittel des Gehänges einerseits einen Ring (21) in abgeflachter Form umfassen, der am oberen Ende (20) des Gehäuses befestigt ist, und andererseits eine Einhängevorrichtung (24), die dazu bestimmt ist, am Ende des Gehänges (22) befestigt zu werden, und einen sich öffnenden Haken (25) umfasst, der in der Mitte einer kegeligen Hülle (26) angeordnet ist, deren oberes Ende (27) eine Öffnung in länglicher Form ergänzend zur Form des Ringes (21) aufweist.

10. Vorrichtung (2) nach Anspruch 2 oder einem der Ansprüche 3 bis 9 in Verbindung mit Anspruch 2, **dadurch gekennzeichnet, dass** das Auflageteil (12) schwenkbar auf dem Fuß (10) des Trägers (4) montiert ist.

11. Vorrichtung (2) nach Anspruch 10, **dadurch gekennzeichnet, dass** der Träger (4) Mittel zum Einstellen (16) der Neigung des Auflageteils (12) im Verhältnis zum Fuß (10) umfasst, um die Anordnung der Öffnung (19) des Gehäuses (3) im Verhältnis zur Schneedecke einzustellen.

12. Vorrichtung (2) nach einem der Ansprüche 1 bis 11, **dadurch gekennzeichnet, dass** der Träger (4) an seinem Umfang Anzeigeelemente umfasst, die zum Leiten eines Helikopters bei der Installation oder der Demontage des Gehäuses (3) am Träger (4) bestimmt sind.

13. Vorrichtung (2) nach einem der Ansprüche 1 bis 12, **dadurch gekennzeichnet, dass** sie durch Mittel zur Erzeugung von Energie, wie Solarpaneele oder ein Windrad energetisch autark gemacht wird.

## Claims

1. A device (2) for setting off an avalanche, including a support (4) intended to be attached to a mountainside (1), for example on a concrete slab, and an enclosure (3) one end (19) of which is open, this enclosure (3) being mounted on the support (4), said open end (19) of the enclosure (3) being intended, in use, to face towards the snow cap, the device (2) further including means (7) for filling the enclosure (3) with an explosive gaseous mixture, igniting means designed for triggering off the explosion of the mixture, and a remote communication system, the enclosure (3) being autonomous in terms of energy supply, and carrying, for this purpose, gas storing means (5, 6) intended to form the gaseous mixture and the igniting means for the gaseous mixture,
**characterized in that**:
- the enclosure (3) is mounted removably on the support (4), by fitting its inner face, intended to receive the gaseous mixture, onto a bearing part (12) of the support (4), which is openworked and faces upwards.

2. The device (2) according to claim 1, **characterized in that** the inner face of the enclosure (3) has a generally truncated cone shape, and **in that** the support (4) includes a foot (10) anchored in the ground whereof the upper end is equipped with the bearing part (12) for bearing the enclosure (3), including a ring-shaped base (13) from which a truncated cone portion (14) extends upwards with the same taper as the inner wall of the enclosure (3).

3. The device (2) according to claim 2, **characterized in that** the upper portion (14) of the bearing part (12) comprises several posts (17) converging upwards, of which the lower are fastened on the ring-shaped base (13).

4. The device (2) according to claim 2 or 3, **characterized in that** the bearing part (12) includes means (18) for guiding the enclosure, such as skates or rollers.

5. The device (2) according to any one of claims 1 to 4, **characterized in that** on the outer face of the enclosure (3) are fastened functional equipments (5, 6, 7, 9) of the device (2), these equipments (5, 6, 7, 9) notably comprise the gas storing means (5, 6), such as at least one hydrogen bottle (5) and at least one oxygen bottle (6), means (7) for filling the enclosure (3) with gas, such as adjusting valves and solenoid valves, control means, such as a microcontroller, equipments (9) for storing electric energy, such as batteries and firing means, a protective shell (23) being provided around the equipments (5, 6, 7, 9).

6. The device (2) according to claim 5, **characterized in that** the functional equipments (5, 6, 7, 9) are fastened on the outer face of the enclosure (3) by means of damping supports.

7. The device (2) according to any one of claims 1 to 6, **characterized in that** the device (2) comprises a security system, such as an electric contact, monitoring the igniting means and the filling means in order to make the igniting means and the filling means inoperative when the enclosure (3) is not installed on the support (4).

8. The device (2) according to any one of claims 1 to 7, **characterized in that** the device (2) comprises a vibratory measuring system, such as an accelerometer or a seismometer.

9. The device (2) according to any one of claims 1 to 8, **characterized in that** the enclosure (3) is equipped with means for fastening a towing chain (22) of a transport vehicle, such as a helicopter, the means for fastening the towing chain including a ring (21) with a flattened shape fastened to the upper end of the enclosure (3) on the one hand, and a catching device (24) on the other hand which, intended to be fastened to the end of the towing chain (22), comprises an openable hook (25) located at the center of a conical enclosure, the upper end (27) of the conical enclosure having an opening of oblong shape mating the shape of the ring (21).

10. The device (2) according to claim 2 or one of claims 3 to 9 combined with claim 2, **characterized in that** the bearing part (12) is pivotably mounted on the foot (10) of the support (4).

11. The device (2) according to claim 10, **characterized in that** the support (4) comprises means (16) for adjusting the incline of the bearing part (12) in relation to the foot (10) so as to adjust the arrangement of the opening (19) of the enclosure (3) in relation to the snow cap.

12. The device (2) according to any one of claims 1 to 11, **characterized in that** the support (4) comprises on its periphery, reference members intended to guide a helicopter during the installation or the disassembly of the enclosure (3) on the support (4).

13. The device (2) according to any one of claims 1 to 12, **characterized in that** the device (2) is made autonomous in terms of energy supply by energy-producing means, such as solar panels or a wind turbine.
